# EUROPÄISCHE PATENTANMELDUNG

(11) **EP 4 745 048 A2**
(43) Veröffentlichungstag der Anmeldung: **20.05.2026**
(21) Anmeldenummer: 25201039.2
(22) Anmeldetag: 09.09.2025
(51) Int. Cl.: B65B 25/00, B65B 35/16, B65B 35/26, B65B 35/46, B65B 35/58

(54) **VERFAHREN UND VORRICHTUNG ZUM VERPACKEN KLEINSTÜCKIGER PRODUKTE MIT PRODUKTÜBERGABE INNERHALB EINER ARBEITSSTATION EINES ROTATIONSKOPFS**

(30) Priorität: 15.11.2024 DE 102024133509
(71) Anmelder: Theegarten-Pactec GmbH & Co. KG, 01237 Dresden (DE)
(72) Erfinder: Ehlert, Sebastian, 01237 Desden (DE); Oehlert, Volker, 01809 Dohna (DE); Mike, Dietrich, 01187 Dresden (DE)
(74) Vertreter: Grünecker Patent- und Rechtsanwälte PartG mbB

(57) **Zusammenfassung**

Die vorliegende Erfindung betrifft ein Verfahren und eine Vorrichtung zum Verpacken kleinstückiger Produkte (P) mit einem sich vorzugsweise kontinuierlich um eine Rotationsachse (X) drehenden Rotationskopf (1) mit einer Mehrzahl von Arbeitsstationen (2). Zur Reduktion der Produktbelastungen und Erhöhung der Funktionssicherheit des Rotationskopfs ist erfindungsgemäß vorgesehen, dass jede Arbeitsstation (2) bei vorzugsweise kontinuierlicher Drehung des Rotationskopfs (1) um die Rotationsachse (X) wenigstens ein zu verpackendes Produkt (P), vorzugsweise eine aus zwei oder mehr zu verpackenden Produkten (P) bestehende Produktgruppe:
a. an einer Aufnahmestation mit dem ersten Halteorgan (3) aufnimmt,
b. von der Aufnahmestation zu einer Abgabestation transportiert und dabei vom ersten Halteorgan (3) an das zweite Halteorgan (4) übergibt,
c. und anschließend an der Abgabestation abgibt

## Beschreibung

Die Erfindung betrifft ein Verfahren und eine Vorrichtung zum Verpacken kleinstückiger Produkte mit einem um eine Rotationsachse drehbaren Rotationskopf, der eine Mehrzahl von Arbeitsstationen aufweist.

Verpackungsverfahren und -vorrichtungen dieser Art sind hinlänglich aus dem Stand der Technik bekannt. Bei den bekannten Verpackungsverfahren und -vorrichtungen werden Produkte i.d.R. aus einem Produktvorrat entnommen und dem Verpackungsprozess in einer gewünschten Position und Ausrichtung zugeführt. Die derart zugeführten Produkte werden im Verpackungsprozess mit einem Packmittel i.d.R. schlauchförmig umwickelt. Anschließend werden die überstehenden Schlauchenden in einer gewünschten Einschlagart bearbeitet, z.B. in Brieffaltung, im Dreheinschlag oder Doppeldreheinschlag, etc. um die Produkte zu verpacken. Je nach Produktart und Gebinde werden die erstverpackten Produkte dann in Zweit- oder Drittverpackungen weiter verpackt.

Um Doppelwürfel mit einer Ausbringung von bis zu 3000 Stück pro Minute zu verpacken, wurde eine Produktzuführung mittels zweier rotierender Köpfe entwickelt, die die Produkte erst hintereinander anordnen und anschließend nebeneinander drehen und an den folgenden Verpackungsprozess übergeben. Ein entsprechendes Verfahren sowie eine zugehörige Vorrichtung sind in der DE 10 2023 119 328.7 (nachveröffentlicht) offenbart. Dieser Ansatz hatte noch eine Schwachstelle, welche darin bestand, dass sich zwei Greifer eine Kontaktfläche am Produkt teilen mussten und somit die Kontrolle über das Produkt nicht optimal war.

Die zu lösende Aufgabe der vorliegenden Erfindung basiert auf dieser Entwicklung und besteht in der Reduktion der Produktbelastungen sowie in der Erhöhung der Funktionssicherheit eines Rotationskopfs in einem Verpackungsverfahren bzw. in einer Verpackungsvorrichtung.

Die Aufgabe wird gelöst durch den Gegenstand des Anspruchs 1 (Verfahren) und durch den Gegenstand des Anspruchs 7 (Vorrichtung).

Offenbart ist ein Verfahren zum Verpacken kleinstückiger Produkte mit einem sich vorzugsweise kontinuierlich um eine Rotationsachse drehenden Rotationskopf mit einer Mehrzahl von Arbeitsstationen, die jeweils ein erstes und zweites Halteorgan aufweisen, wobei jede Arbeitsstation bei vorzugsweise kontinuierlicher Drehung des Rotationskopfs um die Rotationsachse wenigstens ein zu verpackendes Produkt - vorzugsweise eine aus zwei oder mehr zu verpackenden Produkten bestehende Produktgruppe:
a. an einer Aufnahmestation mit dem ersten Halteorgan aufnimmt,
b. von der Aufnahmestation zu einer Abgabestation transportiert und dabei vom ersten Halteorgan an das zweite Halteorgan übergibt,
c. und anschließend (vom bzw. mit dem zweiten Halteorgan) an der Abgabestation abgibt. Vor und/oder hinter dem Rotationskopf befindet/befinden sich vorzugsweise (jeweils) ein weiterer Rotationskopf.

Es ist auch möglich, dass der Rotationskopf diskontinuierlich angetrieben wird und z.B. zur Produktaufnahme oder -abgabe anhält.

Der erfindungsgemäße Rotationskopf umfasst an jeder Arbeitsstation wenigstens zwei Halteorgane. Dadurch muss das Produkt nicht zur Übergabe von einer an die andere Arbeitsstation in Umfangsrichtung verlagert werden. Die Übergabe des Produkts von einem an das andere Halteorgan derselben Arbeitsstation erfolgt vorzugsweise im Wesentlichen ohne Relativbewegung des Produkts zum Rotationskopf bzw. zur jeweiligen Arbeitsstation. Die Lösung der Aufgabe wird sinngemäß durch mehrfache Produktübergabe innerhalb einer Arbeitsstation erreicht. Dadurch ist eine Maximierung der Kontaktfläche zwischen den Produkten und den Halteorganen möglich. Die erfindungsgemäßen Vorteile zeigen sich insbesondere bei der Verpackung von Doppelwürfeln, vor dem Hintergrund, dass zwei Produkte auf einmal gegriffen werden.

Vorteilhafte Weiterentwicklungen der Erfindung sind Gegenstände der anhängigen Ansprüche.

Es kann von Vorteil sein, wenn das wenigstens eine Produkt beim Transport von der Aufnahmestation zur Abgabestation um eine von der Rotationsachse des Rotationskopfs verschiedene Drehachse gedreht wird, vorzugsweise um eine senkrecht zur Rotationsachse des Rotationskopfs (d.h. radial zur Rotationsachse) ausgerichtete Drehachse, bevorzugt um einem Winkel von 90° oder ein Vielfaches davon. Bei dieser Ausführung kann das Produkt für einen nachfolgenden Verpackungsprozess optimal positioniert werden.

Es kann von Nutzen sein, wenn das zweite Halteorgan das wenigstens eine Produkt über andere Produktseiten (bzw. Produktabmessungen) hält als das erste Halteorgan. Durch dieses Umgreifen des Produkts, z.B. von Breite auf Länge oder umgekehrt, kann das Produkt für einen nachfolgenden Verpackungsprozess optimal positioniert werden.

Es kann sich als hilfreich erweisen, wenn das erste Halteorgan und das zweite Halteorgan das wenigstens eine Produkt zumindest vorübergehend gleichzeitig halten, vorzugsweise während der Übergabe vom ersten Halteorgan an das zweite Halteorgan. Bei dieser Ausführung kann das Produkt besonders sicher und bei maximaler Kontrolle über das Produkt vom ersten Halteorgan an das zweite Halteorgan übergeben werden.

Es kann praktisch sein, wenn die zu verpackenden Produkte identisch ausgebildet sind, vorzugsweise quaderförmig oder würfelförmig. Derartig geformte Produkte lassen sich im Verpackungsprozess gut handhaben, weil das Produkt zwei parallele Außenflächen aufweist und zwischen gegeneinanderdrückenden Klemmbacken gut und sicher gehalten werden kann. Durch Krafteinwirkung über die Klemmbacken auf die zwei parallelen Außenflächen entstehen keine Querkräfte, die zu einer Relativbewegung zwischen Produkt und Klemmbacken führen können.

Es kann sich als zweckdienlich erweisen, wenn zwei oder mehr Produkte einer Produktgruppe in einer gemeinsamen (Erst-)Verpackung zusammen verpackt werden. Durch die gemeinsame (Erst-)Verpackung mehrerer Produkte in einer gemeinsamen Verpackung lässt sich die Verpackungsleistung gegenüber einer Einzelverpackung aller Produkte deutlich erhöhen.

Ein weiterer Aspekt der Erfindung betrifft eine Vorrichtung zum Verpacken kleinstückiger Produkte, vorzugsweise nach dem Verfahren nach einer der vorangehenden Ausführungen, umfassend: einen vorzugsweise kontinuierlich um eine Rotationsachse drehbaren Rotationskopf mit einer Mehrzahl von Arbeitsstationen, die jeweils ein erstes und zweites Halteorgan aufweisen, wobei jede Arbeitsstation konfiguriert ist, um bei vorzugsweise kontinuierlicher Drehung des Rotationskopfs um die Rotationsachse wenigstens ein zu verpackendes Produkt - vorzugsweise eine aus zwei oder mehr zu verpackenden Produkten bestehende Produktgruppe:
a. an einer Aufnahmestation mit dem ersten Halteorgan aufzunehmen,
b. von der Aufnahmestation zu einer Abgabestation zu transportieren und dabei vom ersten Halteorgan an das zweite Halteorgan zu übergeben,
c. und anschließend (vom bzw. mit dem zweiten Halteorgan) an der Abgabestation abzugeben.

Die oben genannten Vorteile des Verfahrens ergeben sich auch für die entsprechende Vorrichtung.

Es kann nützlich sein, wenn die Arbeitsstation konfiguriert ist, um das wenigstens eine Produkt relativ zu dem Rotationskopf zu drehen, vorzugsweise um eine senkrecht zur Rotationsachse des Rotationskopfs (d.h. radial zur Rotationsachse) ausgerichtete Drehachse, bevorzugt um einem Winkel von 90° oder ein Vielfaches davon. Bei dieser Ausführung kann das Produkt für einen nachfolgenden Verpackungsprozess optimal positioniert werden.

Es kann sich als vorteilhaft erweisen, wenn die Arbeitsstation eine Basis aufweist, an der die beiden Halteorgane bewegbar befestigt sind, wobei die Basis drehbar am Rotationskopf gelagert ist, sodass sich die beiden Halteorgane bei Drehung der Basis gemeinsam mit der Basis drehen. Bei dieser Ausführung erleichtert sich eine Übergabe des Produkts vom ersten an das zweite Halteorgan bei vorzugsweise kontinuierlicher Drehung des Rotationskopfs um die Rotationsachse sowie bei gleichzeitiger Drehung der Arbeitsstation um die Drehachse, weil beide Halteorgane zu demselben Drehsystem - in Gestalt der Basis der Arbeitsstation - gehören.

Es kann praktisch sein, wenn die Halteorgane konfiguriert sind, um das wenigstens eine Produkt zumindest vorübergehend gleichzeitig zu halten, vorzugsweise während der Übergabe vom ersten Halteorgan an das zweite Halteorgan. Bei dieser Ausführung kann das Produkt besonders sicher vom ersten Halteorgan an das zweite Halteorgan übergeben werden.

Es kann sich als sinnvoll erweisen, wenn das erste Halteorgan und/oder das zweite Halteorgan konfiguriert ist/sind, um alle Produkte derselben Produktgruppe gleichzeitig zu halten, vorzugsweise derart, dass alle Produkte derselben Produktgruppe einander kontaktierend in Reihe angeordnet sind. Bei dieser Ausführung kann sich die Verpackungsleistung um ein Vielfaches - entsprechend der Anzahl von Produkten pro Produktgruppe - erhöhen.

Es kann zweckdienlich sein, wenn das zweite Halteorgan konfiguriert ist, das wenigstens eine Produkt über andere Produktseiten (bzw. Produktabmessungen) zu halten, als das erste Halteorgan, wobei vorzugsweise das erste Halteorgan konfiguriert ist, das wenigstens eine Produkt über die Länge zu halten und/oder das zweite Halteorgan konfiguriert ist, das wenigstens eine Produkt über die Breite zu halten. Bei dieser Ausführung lassen sich die Produktbelastungen minimieren, da die Produkte vollflächig gegriffen werden können, sodass sich der Kontaktdruck großflächig verteilt und Punktbelastungen reduziert werden. Gerade bei brüchigen Produkten, wie z.B. Brühblöcken bzw. Brühwürfeln, kann der verringerte Kontaktdruck zu einer deutlichen Erhöhung der Prozesssicherheit beitragen.

Es kann von Vorteil sein, wenn die Arbeitsstation konfiguriert ist, um das Produkt ohne Relativbewegung zur jeweiligen Arbeitsstation vom ersten Halteorgan an das zweite Halteorgan zu übergeben. Diese Maßnahme kann die Prozesssicherheit weiter erhöhen und Produktbelastungen weiter verringern.

Es kann von Nutzen sein, wenn eine Bewegung des ersten Halteorgans und/oder eine Bewegung des zweiten Halteorgans mechanisch an eine Drehbewegung des Rotationskopfs und/oder eine Drehbewegung der Arbeitsstation gekoppelt ist/sind, vorzugsweise über einen an einer Kurvenbahn ablaufenden Kurvenabnehmer. Bei dieser Ausführung kann auch über Drehzahlschwankungen des Rotationskopfs hinweg ein sicherer und abgestimmter Bewegungsablauf aller Halteorgane bewerkstelligt werden.

Es kann sich als praktisch erweisen, wenn das erste Halteorgan und/oder das zweite Halteorgan als Greiferpaar ausgebildet ist, welches das wenigstens eine Produkt über zwei exakt oder im Wesentlichen parallele und voneinander abweisende Außenseiten klemmend greift, wobei vorzugsweise die Kontaktfläche zwischen dem Halteorgan und dem Produkt sich über mehr als die Hälfte der jeweiligen Produktseite erstreckt. Bei dieser Ausführung kann der Kontaktdruck pro Fläche auf ein Minimum reduziert werden, um die Belastung für brüchige Produkttypen wie Brühblöcke bzw. Brühwürfel zu verringern.

Weitere bevorzugte Weiterentwicklungen ergeben sich durch Kombinationen der Merkmale, die in den Ansprüchen, der Beschreibung und den Formalzeichnungen offenbart sind.

### Begriffe und Definitionen

Der Begriff kleinstückige Produkte bezieht sich auf Süßwaren, Hart- und Weichkaramellen wie Bonbons und Kaubonbons, Schokoladenstücke, Pralinen aber auch auf Brüherzeugnisse wie Brühblöcke oder Brühwürfel aus gepresstem Pulver, sowie auf Haushaltswaren wie Waschmittel- oder Spülmitteltabs. Der Begriff kleinstückige Produkte bezieht sich insbesondere nicht auf Zigaretten, weil Zigaretten aufgrund der Form, Beschaffenheit, Verpackungsart und Produktanordung im Verpackungsprozess i.d.R. anders gehandhabt werden als die o.g. Verbraucherprodukte. Insbesondere werden Zigaretten i.d.R. in größeren Gebinden erstverpackt und zur Vermeidung von Druckspuren an der Erstverpackung i.d.R. nicht mit Greiferpaaren transportiert.

Die Begriffe Länge, Breite und Höhe beziehen sich auf die ursprüngliche Ausrichtung der Produkte entlang der Produktbahn. Die Länge bezeichnet die Abmessung des Produkts entlang der Produktbahn, z.B. innerhalb der Zuführeinrichtung. In der Zuführeinrichtung kann ein Produktstau über die Produktlänge erzeugt werden. Die Breite bezeichnet die Abmessung des Produkts senkrecht zur Produktbahn, z.B. in der Transportebene innerhalb der Zuführeinrichtung. Beim Transport durch einen der Rotationsköpfe erstrecken sich die Länge und Breite des Produkts in einer Tangentialebene zu den Rotationsachsen der Rotationsköpfe. Die Produkthöhe bezeichnet die Abmessung des Produkts senkrecht zur Länge und senkrecht zur Breite. Die Produkthöhe kann senkrecht zu dieser Tangentialebene in radialer Richtung zu den Rotationsachsen der Rotationsköpfe gemessen werden.

### Kurze Beschreibung der Figuren

Es zeigen:
Fig. 1 eine schematische Ansicht eines Teils eines herkömmlichen Verpackungsverfahrens (Stand der Technik), wobei eine aus zwei Produkten bestehende Produktgruppe aus einem entlang einer Produktbahn gebildeten Produktstau mit einem ersten Greiferpaar (an einem Entnahmerad) entnommen und über die Breite geklemmt wird, wobei die Produktgruppe dann (an einen Rotationskopf übergeben und) mit einem versetzt zum ersten Greiferpaar an denselben Produktseiten ansetzenden zweiten Greiferpaar wieder über die Breite geklemmt wird, wobei die Produktgruppe dann (an einen Packkopf übergeben und) mit einem dritten Greiferpaar über die Länge geklemmt wird, sodass die Produkte der Produktgruppe sodann (auf dem Packkopf) in einer gemeinsamen Erstverpackung gemeinsam verpackt werden können.
Fig. 2 eine schematische Ansicht eines Teils des erfindungsgemäßen Verpackungsverfahrens, wobei eine aus zwei Produkten bestehende Produktgruppe aus einem entlang einer Produktbahn gebildeten Produktstau mit einem ersten Greiferpaar (an einem Entnahmerad) entnommen und über die Breite geklemmt wird, wobei die Produktgruppe dann (an den erfindungsgemäßen Rotationskopf übergeben und) mit dem ersten Halteorgan der Arbeitsstation über die Länge geklemmt wird, wobei die Produktgruppe danach innerhalb derselben Arbeitsstation um 90° gedreht und dabei vom ersten an das zweite Halteorgan übergeben wird, und nach vorübergehend gleichzeitiger Klemmung - über sowohl die Länge mit dem ersten Halteorgan als auch die Breite mit dem zweiten Halteorgan - alleine vom zweiten Halteorgan über die Breite geklemmt wird, wobei die Produktgruppe dann (an einen Packkopf übergeben und) mit einem vierten Greiferpaar wieder über die Länge geklemmt wird, sodass die Produkte der Produktgruppe sodann in einer gemeinsamen Erstverpackung gemeinsam verpackt werden können.
Fig. 3 eine perspektivische Teilansicht eines erfindungsgemäßen Rotationskopfs, der um eine Rotationsachse rotierbar ist, wobei der Rotationskopf wenigstens eine Arbeitsstation mit ersten und zweiten Halteorganen aufweist, wobei die Arbeitsstation um eine senkrecht (radial) zur Rotationsachse des Rotationskopfs ausgerichtete Drehachse drehbar ist (wobei aus Gründen der Übersichtlichkeit nur eine Arbeitsstation dargestellt ist).
Fig. 4 eine schematische perspektivische Ansicht eines Verpackungsverfahrens und einer Verpackungsvorrichtung mit mehreren Rotationsköpfen, die nach dem Prinzip aneinander abrollender Kreise zusammenwirken, um aus zwei Produkten bestehende Produktgruppen von zwei parallelen Produktbahnen mit einem Entnahmerad zu entnehmen, die Produktgruppen mit einem Rotationskopf quer zur Produktbahn auszurichten, und anschließend die Produktgruppen mit einem Packkopf schlauchförmig mit Packmittel zu umwickeln und in der gewünschten Einschlagart zu verpacken.

### Detaillierte Beschreibung des bevorzugten Ausführungsbeispiels

Das bevorzugte Ausführungsbeispiel wird nachstehend mit Bezug auf die beigefügten Figuren im Detail beschrieben.

Die Verpackungsvorrichtung nach dem bevorzugten Ausführungsbeispiel umfasst eine mehrbahnige Produktzuführung 11 mit zwei parallelen Produktbahnen PB in Gestalt von Transportbändern, auf denen würfelförmige Produkte P, wie z.B. Brühwürfel, entlang der jeweiligen Produktbahn PB zunächst vereinzelt gefördert und unmittelbar vor dem Entnahmerad 12 durch Verringerung der Fördergeschwindigkeit gestaut werden. Das Entnahmerad 12 umfasst dupliziert angeordnete Greiferpaare GP1, um eine aus zwei Produkten P gebildete Produktgruppe PG über die Breite zu greifen, und um diese Produktgruppe PG aus dem Produktstau zu entnehmen und an einen nachgelagerten Rotationskopf 1 zu übergeben. Die Produkte P der Produktgruppe PG liegen dabei Stoß an Stoß hintereinander und sind in einer parallel zu den Klemmbacken ausgerichteten Stapelrichtung aufgereiht. Der Rotationskopf 1 wirkt mit dem vorgelagerten Entnahmerad 12 nach dem Prinzip aneinander abrollender Kreise zusammen und umfasst eine Mehrzahl von Arbeitsstationen 2 mit jeweils zwei Halteorganen 3, 4. Jede Arbeitsstation 2 weist eine drehbar am Rotationskopf 1 gelagerte Basis 5 auf, an der die beiden Halteorgane 3, 4 bewegbar bzw. schwenkbar befestigt sind. Bei Drehung der Basis 5 um die Drehachse Y drehen sich die beiden Halteorgane 3, 4 gemeinsam mit der Basis 5 ebenfalls um die Drehachse Y. Beide Halteorgane 3, 4 sind als Greifer- oder Klemmbackenpaare ausgebildet, welche die Produkte P über zwei parallele und voneinander abweisende Außenseiten klemmend greifen und sich in einer linearen Schließbewegung in gerader Linie aufeinander zubewegen bzw. in einer linearen Öffnungsbewegung voneinander beabstanden. Die Bewegungsrichtungen der Klemmbacken der ersten und zweiten Halteorgane 3, 4 beim Öffnen und Schließen liegen dabei ggf. auf gleicher Höhe oder höhenversetzt zueinander in parallelen (Tangential-)Ebenen bzgl. der Rotationsachse X des Rotationskopfs 1 und sind mit Blickrichtung senkrecht auf diese (Tangential-)Ebenen um 90° zueinander verdreht. Die Öffnungs- und Schließbewegungen des ersten Halteorgans 3 und des zweiten Halteorgans 4 sind jeweils über einen an einer Kurvenbahn ablaufenden Kurvenabnehmer bzw. Kurvenhebel mechanisch an die Rotation des Rotationskopfs 1 um die Rotationsachse X bzw. mechanisch an die Drehbewegung der Arbeitsstation 2 um die Drehachse Y gekoppelt. Idealerweise erstreckt sich die Kontaktfläche zwischen jeder Haltebacke des Halteorgans 3, 4 und der davon kontaktierten Produktseite über mehr als die Hälfte der jeweiligen Produktseite. Dies ist möglich, weil - anders als in dem in Fig. 1 dargestellten Stand der Technik - durch die mehrfache Produktübergabe innerhalb derselben Arbeitsstation 2 die gesamte Produktseite zur Klemmung zwischen den Haltebacken des jeweiligen Halteorgans 3, 4 zur Verfügung steht. Dadurch kann der Kontaktdruck pro Fläche soweit reduziert werden, dass auch brüchige Produkte z.B. aus gepresstem Pulver wie Brühblöcke oder Brühwürfel zuverlässig und ohne Beschädigung an den nachgelagerten Verpackungsprozess übergeben werden können.

Im Rotationskopf 1 werden die Produktgruppen PG an einer Aufnahmestation mit dem ersten Halteorgan 3 vom Entnahmerad 11 aufgenommen bzw. übernommen und dabei vom ersten Halteorgan 3 über die Länge gehalten, wie in Fig. 2 (b) dargestellt. Die Produktgruppen PG werden sodann durch Drehung der Arbeitsstation 2 um 90° um die radial zur Rotationsachse X des Rotationskops 1 ausgerichtete Drehachse Y gedreht und während dieser Drehung vom ersten Halteorgan 3 an das zweite Halteorgan 4 übergeben. Das zweite Halteorgan 4 hält die Produktgruppen PG über die Breite, wie ebenfalls in Fig. 2 (b) dargestellt. Vorübergehend wird die Produktgruppe PG demnach sowohl über die Länge - vom ersten Halteorgan 3 - als auch über die Breite - vom zweiten Halteorgan 4 - festgehalten bzw. geklemmt. Die Halteorgane 3, 4 können die Produkte P der Produktgruppe PG bei der Übergabe vom ersten Halteorgan 3 an das zweite Halteorgan 4 gleichzeitig halten, sodass alle Produkte P derselben Produktgruppe PG einander kontaktierend in Reihe angeordnet sind.

Nach abgeschlossener Drehung der Arbeitsstation 2 sind die Produktgruppen PG quer zur Bewegungsrichtung bzw. Produktbahn ausgerichtet, wie in Fig. 2 (c) dargestellt. In dieser Ausrichtung werden die Produktgruppen PG dann an einer Abgabestation vom zweiten Halteorgan 4 an ein weiteres (viertes) Greiferpaar GP4 des nachgelagerten Packkopfs 13 übergeben. Dabei bleibt die Stapelachse, entlang welcher die Produkte P der Produktgruppe PG aufgereiht sind und einander kontaktieren, quer bzw. senkrecht zur Produktbahn PB und Transportrichtung ausgerichtet. Im Packkopf 13 werden die Produktgruppen PG dann mit Packmittel umwickelt und unter Bearbeitung der überstehenden Schlauchenden in der gewünschten Einschlagart verpackt, z.B. durch Brieffaltung, Dreheinschlag, Doppeldreheinschlag, etc.. Falls zweckdienlich kann das Packmittel auch schon vor der Übergabe der Produktgruppe PG an den Packkopf 13 schlauchförmig um die Produktgruppe PG gewickelt werden.

Je nach Produktart und Gebinde werden die so (erst-)verpackten Produktgruppen PG dann in Zweit- oder Drittverpackungen weiter verpackt.

Die wichtigsten Vorteile der Erfindung und der Ablauf des Verfahrens lassen sich in Kürze abschließend wie folgt umschreiben:
Die Erfindung dient vor allem dem Zweck, die zu verpackenden Produkte P bzw. Produktgruppen PG von der Produktzuführung 11 aufzunehmen und für den nachgelagerten Verpackungsprozess optimal zu positionieren.

Der offenbarte Rotationskopf 1 umfasst dazu eine Mehrzahl von Arbeitsstationen 2 mit zwei Halteorganen 3, 4. Diese Arbeitsstationen 2 stellen Einheiten zur 90°-Drehung des Produkts P bzw. der aus zwei Produkten P gebildeten Produktgruppen PG dar. Jeder dieser Arbeitsstationen 2 ist neben dem ersten Halteorgan 3 mit dem zusätzlichen, zweiten Halteorgan 4 ausgestattet. Daraus ergibt sich der folgende Ablauf:
1. Bei der Übergabe der Produktgruppe PG vom vorgelagerten Entnahmerad 11 an den Rotationskopf 1 übernimmt das erste Halteorgan 3 die Produktgruppe PG an einer Aufnahmestation vom Greiferpaar GP1 des Entnahmerades 11. Das zweite Halteorgan 4 ist so weit geöffnet, dass es nicht mit dem Greiferpaar GP1 des Entnahmerades 11 oder dem ersten Halteorgan 3 kollidieren kann.
2. Nachdem die Arbeitsstation 2 des Rotationskopfs 1 die Aufnahmestation bzw. den Kollisionsbereich mit dem vorgelagerten Entnahmerad 11 verlassen hat und mit der Drehung der Produktgruppe PG um die Y-Achse beginnt, wird das zweite Halteorgan 4 geschlossen.
3. Sobald das zweite Halteorgan 4 geschlossen ist, wird das erste Halteorgan 3 geöffnet. Es gibt einen kurzen Zeitpunkt, an dem beide Halteorgane 3, 4 geschlossen sind. Eine "Schwimmzone" wie bei der Übergabe zwischen zwei Rotationsköpfen gibt es hier nicht.
4. Bei der folgenden Abgabe der Produktgruppe PG an der Abgabestation vom Rotationskopf 1 an den nachgelagerten Packkopf 13 wird die Produktgruppe PG dann vom zweiten Halteorgan 4 an ein (viertes) Greiferpaar GP4 des nachfolgenden Packkopfs 13 übergeben. Das erste Halteorgan 3 ist dabei so weit geöffnet, dass das vierte Greiferpaar GP 4 störungsfrei arbeiten kann.

Der Kerngedanke der Erfindung besteht somit im Umgreifen eines Produktes P, während es durch einen - kontinuierlich oder diskontinuierlich - angetriebenen Rotationskopf 1 gefördert und gleichzeitig um eine Achse Y senkrecht zur Produkt- bzw. Bewegungsbahn PB gedreht wird.

Das vorliegende Ausführungsbeispiel ist lediglich beispielhaft zu verstehen und in keiner Weise beschränkend auszulegen. Die dem Rotationskopf vor- und nachgelagerten Einrichtungen sind vorzugsweise - aber nicht zwingend - ebenfalls als Rotationsköpfe ausgebildet sind. Weitere Ausführungsbeispiele und Abwandlungen der Erfindung sind im Rahmen des Schutzbereichs der angehängten Ansprüche möglich.

### Bezugszeichenliste

- 1: Rotationskopf
- 2: Arbeitsstation
- 3: Erstes Halteorgan
- 4: Zweites Halteorgan
- 5: Basis der Arbeitsstation
- 10: Verpackungsvorrichtung
- 11: Produktzuführung (Transportband, zweibahnig)
- 12: Entnahmerad
- 13: Packkopf
- GP1: Greiferpaar 1
- GP2: Greiferpaar 2
- GP3: Greiferpaar 3
- GP4: Greiferpaar 4
- P: Produkt
- PB: Produktbahn
- PG: Produktgruppe
- X: Rotationsachse des Rotationskopfs
- Y: Drehachse der Arbeitsstation

## Patentansprüche

1. Verfahren zum Verpacken kleinstückiger Produkte (P) mit einem sich vorzugsweise kontinuierlich um eine Rotationsachse (X) drehenden Rotationskopf (1) mit einer Mehrzahl von Arbeitsstationen (2), die jeweils ein erstes und zweites Halteorgan (3, 4) aufweisen, wobei jede Arbeitsstation (2) bei vorzugsweise kontinuierlicher Drehung des Rotationskopfs (1) um die Rotationsachse (X) wenigstens ein zu verpackendes Produkt (P) - vorzugsweise eine aus zwei oder mehr zu verpackenden Produkten (P) bestehende Produktgruppe -:
a. an einer Aufnahmestation mit dem ersten Halteorgan (3) aufnimmt,
b. von der Aufnahmestation zu einer Abgabestation transportiert und dabei vom ersten Halteorgan (3) an das zweite Halteorgan (4) übergibt,
c. und anschließend an der Abgabestation abgibt.

2. Verfahren nach dem vorangehenden Anspruch, **dadurch gekennzeichnet, dass** das wenigstens eine Produkt (P) beim Transport von der Aufnahmestation zur Abgabestation um eine von der Rotationsachse (X) des Rotationskopfs (1) verschiedene Drehachse (Y) gedreht wird, vorzugsweise um eine senkrecht zur Rotationsachse (X) des Rotationskopfs (1) ausgerichtete Drehachse (Y), bevorzugt um einem Winkel von 90° oder ein Vielfaches davon.

3. Verfahren nach einem der vorangehenden Ansprüche, **dadurch gekennzeichnet, dass** das zweite Halteorgan (4) das wenigstens eine Produkt (P) über andere Produktseiten hält als das erste Halteorgan (3).

4. Verfahren nach einem der vorangehenden Ansprüche, **dadurch gekennzeichnet, dass** das erste Halteorgan (3) und das zweite Halteorgan (4) das wenigstens eine Produkt (P) zumindest vorübergehend gleichzeitig halten, vorzugsweise während der Übergabe vom ersten Halteorgan (3) an das zweite Halteorgan (4).

5. Verfahren nach einem der vorangehenden Ansprüche, **dadurch gekennzeichnet, dass** die zu verpackenden Produkte (P) identisch ausgebildet sind, vorzugsweise quaderförmig oder würfelförmig.

6. Verfahren nach einem der vorangehenden Ansprüche, **dadurch gekennzeichnet, dass** zwei oder mehr Produkte (P) einer Produktgruppe (PG) in einer gemeinsamen Verpackung zusammen verpackt werden.

7. Vorrichtung zum Verpacken kleinstückiger Produkte, vorzugsweise nach dem Verfahren nach einem der vorangehenden Ansprüche, umfassend: einen vorzugsweise kontinuierlich um eine Rotationsachse (X) drehbaren Rotationskopf (1) mit einer Mehrzahl von Arbeitsstationen (2), die jeweils ein erstes und zweites Halteorgan (3, 4) aufweisen, wobei jede Arbeitsstation (2) konfiguriert ist, um bei vorzugsweise kontinuierlicher Drehung des Rotationskopfs (1) um die Rotationsachse (X) wenigstens ein zu verpackendes Produkt (P) - vorzugsweise eine aus zwei oder mehr zu verpackenden Produkten (P) bestehende Produktgruppe -:
a. an einer Aufnahmestation mit dem ersten Halteorgan (3) aufzunehmen,
b. von der Aufnahmestation zu einer Abgabestation zu transportieren und dabei vom ersten Halteorgan (3) an das zweite Halteorgan (4) zu übergeben,
c. und anschließend an der Abgabestation abzugeben.

8. Vorrichtung nach dem vorangehenden Anspruch, **dadurch gekennzeichnet, dass** die Arbeitsstation (2) konfiguriert ist, um das wenigstens eine Produkt (P) relativ zu dem Rotationskopf (1) zu drehen, vorzugsweise um eine senkrecht zur Rotationsachse (X) des Rotationskopfs (1) ausgerichtete Drehachse (Y), bevorzugt um einem Winkel von 90° oder ein Vielfaches davon.

9. Vorrichtung nach einem der beiden vorangehenden Ansprüche, **dadurch gekennzeichnet, dass** die Arbeitsstation (2) eine Basis (5) aufweist, an der die beiden Halteorgane (3, 4) bewegbar befestigt sind, wobei die Basis (5) drehbar am Rotationskopf (1) gelagert ist, sodass sich die beiden Halteorgane (3, 4) bei Drehung der Basis (5) gemeinsam mit der Basis (5) drehen.

10. Vorrichtung nach einem der drei vorangehenden Ansprüche, **dadurch gekennzeichnet, dass** die Halteorgane (3, 4) konfiguriert sind, um das wenigstens eine Produkt (P) zumindest vorübergehend gleichzeitig zu halten, vorzugsweise während der Übergabe vom ersten Halteorgan (3) an das zweite Halteorgan (4).

11. Vorrichtung nach einem der vier vorangehenden Ansprüche, **dadurch gekennzeichnet, dass** das erste Halteorgan (3) und/oder das zweite Halteorgan (4) konfiguriert ist/sind, um alle Produkte (P) derselben Produktgruppe (PG) gleichzeitig zu halten, vorzugsweise derart, dass alle Produkte (P) derselben Produktgruppe (PG) einander kontaktierend in Reihe angeordnet sind.

12. Vorrichtung nach einem der fünf vorangehenden Ansprüche, **dadurch gekennzeichnet, dass** das zweite Halteorgan (4) konfiguriert ist, das wenigstens eine Produkt (P) über andere Produktseiten zu halten, als das erste Halteorgan (3), wobei vorzugsweise das erste Halteorgan (3) konfiguriert ist, das wenigstens eine Produkt (P) über die Länge zu halten und/oder das zweite Halteorgan (4) konfiguriert ist, das wenigstens eine Produkt (P) über die Breite zu halten.

13. Vorrichtung nach einem der sechs vorangehenden Ansprüche, **dadurch gekennzeichnet, dass** die Arbeitsstation (2) konfiguriert ist, um das Produkt (P) ohne Relativbewegung zur jeweiligen Arbeitsstation (2) vom ersten Halteorgan (3) an das zweite Halteorgan (4) zu übergeben.

14. Vorrichtung nach einem der sieben vorangehenden Ansprüche, **dadurch gekennzeichnet, dass** eine Bewegung des ersten Halteorgans (3) und/oder eine Bewegung des zweiten Halteorgans (4) mechanisch an eine Drehbewegung des Rotationskopfs (1) und/oder eine Drehbewegung der Arbeitsstation (2) gekoppelt ist/sind, vorzugsweise über einen an einer Kurvenbahn ablaufenden Kurvenabnehmer.

15. Vorrichtung nach einem der acht vorangehenden Ansprüche, **dadurch gekennzeichnet, dass** das erste Halteorgan (3) und/oder das zweite Halteorgan (4) als Greiferpaar ausgebildet ist, welches das wenigstens eine Produkt (P) über zwei exakt oder im Wesentlichen parallele und voneinander abweisende Außenseiten klemmend greift, wobei vorzugsweise die Kontaktfläche zwischen dem Halteorgan (3, 4) und dem Produkt (P) sich über mehr als die Hälfte der jeweiligen Produktseite erstreckt.
